# EUROPÄISCHE PATENTSCHRIFT

(11) **EP 0 936 592 B1**
(45) Veröffentlichungstag und Bekanntmachung des Hinweises auf die Patenterteilung: **19.06.2002**
(21) Anmeldenummer: 98102711.3
(22) Anmeldetag: 17.02.1998
(51) Int. Cl.: G09F 3/20

(54) **Namensschild mit Sichtfenster und Befestigungsklammer**
Name plate with viewing window and fastening clamp
Plaque d'identificaiton avec fenêtre de visualisation et pince de serrage

(43) Veröffentlichungstag der Anmeldung: 18.08.1999
(73) Patentinhaber: STOBA AG, CH-9326 Horn (CH)
(72) Erfinder: Gröner, Dieter Dipl.Ing., D 78465 Konstanz (DE)
(74) Vertreter: Patentanwaltsbureau Jean Hunziker AG

(56) Entgegenhaltungen:
- EP-A- 0 554 073
- DE-A- 4 226 341
- DE-U- 8 901 912

## Beschreibung

Die vorliegende Erfindung betrifft ein Namensschild mit Sichtfenster in der Vorderwand und Befestigungsklammer an der Rückwand, wobei die Klammer einen federnden Anpressschenkel und einen daran anschliessenden, verschwenkbar an der Rückwand angebrachten Fussteil aufweist.

Bei heute bekannten, im Handel erhältlichen Namensschildern der vorstehend genannten Art, ist der Fussteil der Befestigungsklammer meist mittels einer Niete verschwenkbar am Schild angebracht, was erlaubt die Klammer in eine beliebige Richtung zu orientieren (Klammeröffnung links oder rechts bzw. oben oder unten).

Damit sind verschiedene Arten zum Anbringen des Namensschildes an Bekleidungsstücken, Handtaschen usw. möglich. Der Nachteil dieser Konstruktion liegt darin, dass sich das Namensschild auch bei relativ sattem Anliegen des Nietkopfes unbeabsichtigt schräg stellen kann, was zumindest aus ästhetischer Sicht unschön wirkt.

Aufgabe der vorliegenden Erfindung war es, die verschwenkbare Befestigungsklammer so am Schild anzubringen, dass sich das Schild nicht unbeabsichtigt verschwenken lässt, ohne dass dies zu unzulässig hohen Herstellungskosten führen würde.

Diese Aufgabe wird bei einem Namensschild der eingangs definierten Art erfindungsgemäss durch die Merkmale gemäss dem kennzeichnenden Teil von Anspruch 1 gelöst.

Besondere Ausführungsformen des erfindungsgemässen Namensschildes sind in den abhängigen Ansprüchen definiert.

Dank den beiden sich kreuzenden Führungsnuten, welche den Gleiter des Fussteils gegen Herausfallen und seitliches Ausschwenken sichern, ein Verschwenken jedoch im Kreuzungspunkt erlauben, kann die Befestigungsklammer in jede gewünschte Stellung gebracht werden, wobei in der jeweiligen Endstellung (Betriebsstellung) ein Verschwenken nicht mehr möglich ist.

Die Erfindung wird nachstehend anhand von zwei in der Zeichnung dargestellten Ausführungsbeispielen noch etwas näher erläutert. Es zeigen:
- Fig. 1: einen Schnitt durch ein Namensschild gemäss der Erfindung; mit Klammeröffnung nach rechts;
- Fig. 2: eine Draufsicht auf die Rückseite des Schildes nach Fig. 1;
- Fig. 3: eine Seitenansicht auf das Schild nach Fig. 2;
- Fig. 4-6: ähnliche Ansichten wie Fig. 1-3 mit der Klammer in Steckposition, mit Klammeröffnung nach unten;
- Fig. 7: eine Draufsicht auf die Rückseite des Schildes nach Fig. 1-6, mit der Klammer im Kreuzungspunkt der beiden Führungsnuten (Verschwenkpunkt);
- Fig. 8: einen Schnitt durch eine weitere Ausführungsform eines erfindungsgemässen Namensschildes, mit Klammeröffnung nach rechts;
- Fig. 9: eine Draufsicht auf die Rückseite des Schildes nach Fig. 8;
- Fig. 10: eine Draufsicht wie in Fig. 9, mit in den Nuten-Kreuzungspunkt verschobener Klammer;
- Fig. 11: eine Ansicht wie Fig. 10, mit teilweise verschwenkter Klammer;
- Fig. 12: eine Ansicht wie Fig. 10, mit um 90° verschwenkter und in der Abzweignute in die obere Endstellung verschobener Klammer, und
- Fig. 13: eine Ansicht wie Fig. 10, mit schematisch eingezeichneten Verschwenk- und Verschiebemöglichkeiten der Klammer.

Fig. 1-7 zeigen eine erste Variante eines Namensschildes gemäss der vorliegenden Erfindung. Wie aus Fig. 1-3 hervorgeht, ist in der Vorderwand 1 ein Schlitz 2 mit seitlicher Oeffnung 3 zum Einschieben eines Namensträgers (nicht dargestellt) vorgesehen. Dieser Namensträger wird durch ein Fenster 4 sichtbar.

An der Rückwand 5 ist eine Befestigungsklammer 6 vorgesehen, welche in einer besonderen Stellung verschwenkbar ist, damit die Klammeröffnung nach rechts, links oder unten zeigt.

Das besondere dieser Konstruktion liegt darin, dass der Fussteil 7 mit einem zugehörigen Gleiter 8 in einer ersten, quer zum Schild verlaufenden Führungsnut 9 und einer von dieser abzweigenden zweiten Nut 10 verschiebbar ist, wobei der Gleiter 8 gegen Herausfallen und gegen seitliches Verschwenken gesichert ist. Lediglich im Kreuzungspunkt P1 der Nuten 9, 10 lässt sich der Fussteil 7 und damit die Klammer 6 schlechthin verschwenken um in eine andere Lage gebracht zu werden, wobei auch im Kreuzungspunkt der Gleiter 8 gegen Herausfallen gesichert ist. In den Endpunkten P2, P3 bzw. P4 wird der Gleiter 8 bzw. Fussteil 7 arretiert, beim gezeigten Beispiel durch federnde Schenkel 11, 12 oder 13, welche den bolzenförmigen Teil 8' des Gleiters 8 gegen unbeabsichtigtes Verschieben in der entsprechenden Endstellung gefangen halten.

Bei der gezeigten Befestigungsklammer 6 handelt es sich um eine an sich bekannte sog. Krokoklammer mit federnden Schenkel 6', 6".

Wie aus der Zeichnung ersichtlich, weisen die Nuten 9, 10 nach innen ragende obere Kragen 14 auf, hinter welchen der Gleiter 8 gefangen ist. Die federnden Schenkel 11-13 bilden Teile dieser Kragen 14.

Die besonders ausgearbeiteten Nuten 9, 10 sind in einer Rückwand 5 vorgesehen, welche in die Vorderwand 1 eingesetzt ist (z.B. Klemmbefestigung oder Verklebung).

Der Gleiter 8 kann in die Nut der Rückwand 5 aus Kunststoff durch Einpressen eingelegt werden (z.B. in der Position 15).

Fig. 4-6 zeigen das Namensschild nach Fig. 1-3, mit in die genannte zweite Nut 10 verschobener Klammer 6. Die Klammer 6 kann z.B. von der Endstellung im Punkt P2 auf der linken Seite (Fig. 1) durch Ueberfahren des federnden Schenkels 11 in den Kreuzungspunkt P1 verschoben werden.

Im Punkt P1 kann die Klammer 6 bzw. deren Fussteil 7 bzw. Gleiter 8 verschwenkt werden, z.B. um 90°, um dann in die Position gemäss Fig. 5 zum Punkt P4 verschoben zu werden (mit Klammeröffnung nach unten, wobei sie durch den Schenkel 13 arretiert wird). Es wäre auch möglich, die Klammer im Punkt P1 um 180° zu verschwenken und dann zum Punkt P3 zu verschieben (Arretierung durch Schenkel 12), in welchem die Klammer nach links geöffnet ist.

Dank der beschriebenen Konstruktion kann die Klammer in eine beliebige der Positionen P2, P3 oder P4 gebracht werden und wird dort gegen unbeabsichtigtes Verschieben und Verschwenken gesichert. Diese Verstellmöglichkeiten sind rein schematisch in Fig. 7 gezeigt. Ein Verschwenken ist nur im Kreuzungspunkt P1 der beiden Verschiebenuten 9, 10 möglich.

Eine andere Ausführungsform des Namensschildes mit einer als sog. "Patentklammer" ausgebildeten Befestigungsklammer 20 ist in den Fig. 8-13 gezeigt. Auch hier besteht das Namensschild 22 aus einer Vorderwand 23 mit Schlitz 24 und Sichtfenster 25, sowie einer Rückwand 26 mit zwei sich kreuzenden Führungsnuten 27, 28 für den Fussteil 29 bzw. Gleiter 30 der Klammer 20. Fussteil 29 und Gleiter 30 sind hier als liegendes U mit seitlicher Oeffnung ausgebildet, welche in den Endstellungen Teile 31, 32 und 33 der Nutenwand übergreifen und mittels Nocken 34 und Gegenausnehmungen 35 in diesen Stellungen sowie im Kreuzungspunkt P1 arretiert werden. Auch hier weisen die Nuten 27, 28 kragenförmige Lappen 29 auf, welche den Gleiter 30 daran hindern aus der Nut zu springen.

Ein Verschwenken der Klammer 20 bzw. des Fussteils 29 mit Gleiter 30 ist auch hier nur im Kreuzungspunkt P1 möglich.

Fig. 8 und 9 zeigen die Klammer 20 in der Endstellung auf der linken Seite (gegen Verschwenken und unbeabsichtigtes Verschieben gesichert).

Fig. 10 zeigt dieselbe Schildrückwand 36 mit in den Kreuzungspunkt verschobener Klammer 20 (Oeffnung immer noch nach rechts).

In dieser Stellung kann die Klammer 20 verschwenkt werden, siehe z.B. Fig. 11, z.B. um 90° um dann in der Nut 28 nach oben in die in Fig. 12 gezeigte Endstellung verschoben zu werden

Ein Verschwenken um 180° wäre im Kreuzungspunkt ebenfalls möglich, mit einer anschliessenden Verschiebung in die Endstellung auf der rechten Seite, mit Klammeröffnung links (nicht dargestellt).

Fig. 13 illustriert erneut schematisch die verschiedenen Verschwenk- und Verschiebemöglichkeiten der Klammer 20. In allen Endstellungen ist die Klammer 20 gegen unbeabsichtigtes Verschwenken bzw. Verschieben gesichert.

## Patentansprüche

1. Namensschild mit Sichtfenster (4) in der Vorderwand (1) und Befestigungsklammer (6) an der Rückwand (5), wobei die Klammer einen federnden Anpressschenkel (6") und einen daran anschliessenden verschwenkbar an der Rückwand angebrachten Fussteil (7) aufweist, **dadurch gekennzeichnet, dass**
- der Fussteil mit einem Gleiter (8) versehen ist, und
- die Rückwand mit einer in Querrichtung des Schildes verlaufenden ersten Führungsnut (9) und einer rechtwinklig von dieser abzweigenden zweiten Führungsnut (10) versehen ist, welche Führungsnuten so ausgebildet sind, um den Gleiter gegen Herausfallen und den Fussteil gegen seitliches Ausschwenken aus der jeweiligen Nutachse zu sichern, jedoch im Kreuzungspunkt (P₁) der beiden Führungsnuten ein Verschwenken des Fussteils und damit der Klammer (6) um mindestens 90° zu ermöglichen.

2. Namensschild nach Anspruch 1, **dadurch gekennzeichnet, dass** der Kreuzungspunkt (P₁) der beiden Führungsnuten (9, 10) in der Längsmitte der quer zum Schild verlaufenden ersten Führungsnut (9) liegt.

3. Namensschild nach Anspruch 1 oder 2, **dadurch gekennzeichnet, dass** die quer verlaufende Führungsnut bezüglich der Quermittellinie des Schildes nach einer Seite hin versetzt verläuft

4. Namensschild nach einem der Ansprüche 1-3, **dadurch gekennzeichnet, dass** der Fussteil (7) um 180° verschwenkbar ist.

5. Namensschild nach einem der Ansprüche 1-4, **dadurch gekennzeichnet, dass** Mittel vorgesehen sind, um den Fussteil (7) bzw. dessen Gleiter (8) wenigstens in jeder Endstellung (P₂, P₃, P₄) in den Führungsnuten gegen unbeabsichtigtes Verschieben zu arretieren.

6. Namensschild nach einem der Ansprüche 1-5, **dadurch gekennzeichnet, dass** die Klammer als Krokoklammer mit Federschenkel (6") und Fussteil (7) mit I-förmigem Gleiter (8) ausgebildet ist.

7. Namensschild nach einem der Ansprüche 1-5, **dadurch gekennzeichnet, dass** die Klammer (6) einen Federschenkel (6") mit Fussteil in Form eines liegenden U aufweist.

8. Namensschild nach einem der Ansprüche 5-7, **dadurch gekennzeichnet, dass** die Arretiermittel aus Nocken und Gegenausnehmungen bestehen.

9. Namensschild nach einem der Ansprüche 5-7, **dadurch gekennzeichnet, dass** die Arretiermittel aus in beiden Richtungen überfahrbaren federnden Zungen (11, 12, 13) bestehen, welche den Gleiter (8) durch seitlichen Eingriff arretieren.

10. Namensschild nach einem der Ansprüche 1-9, **dadurch gekennzeichnet, dass** die Führungsnuten von Aussparungen in einer Schildrückwand vorgesehen sind, welche Rückwand auf die Schildvorderwand aufsetzbar ist, z.B. durch Schnappverschluss, Klemmverschluss oder durch Verklebung.

## Claims

1. Name tag comprising a front wall (1) having a viewing window (4) and a fastening clip (6) on the rear wall (5), the clip having a resilient contact pressure leg (6'') and an adjoining foot part (7), which is pivotable attached to the rear wall, **characterized in that**
- the foot part is provided with a slide (8), and
- the rear wall is provided with a first guide groove (9) extending in a direction laterally with respect to the tag, and a second guide groove (10) which branches off from said first guide groove in a rectangular direction with respect to said first direction, wherein said guide grooves secure the slide from dropping out and the foot part from swinging out laterally with respect to the respective grooves, except at a crossing point (P1) of both guide grooves to permit swiveling of the foot part and thus of the clip (6) through at least 90°.

2. Name tag according to claim 1, **characterized in that** the crossing point (P1) of both guide grooves (9,10) is situated at a longitudinal center of the first guide groove (9) extending laterally to the tag.

3. Name tag according to claim 1 or 2, **characterized in that** the first laterally guide groove extends offset toward one side with respect to a transverse center line of the tag.

4. Name tag according to one of claims 1 to 3, **characterized in that** the foot part is pivotable through 180°.

5. Name tag according to one of claims 1 to 4 **characterized in that** means are provided for locking the foot part (7) or the slide (8) respectively at least in every end position (P2, P3, P4) in the guide grooves against any unintentional displacement.

6. Name tag according to one of claims 1 to 5, **characterized in that** the clip is constructed as an alligator clip with spring-type legs (6'') and foot part (7) with L-shaped slide (8).

7. Name tag according to one of claims 1 to 5, **characterized in that** the clip (6) is provided with a spring-type leg (6") with a foot part in form of a lying U.

8. Name tag according to one of claims 5 to 7, **characterized in that** the locking devices consists of cams and counter-recesses.

9. Name tag according to one of claims 5 to 7, **characterized in that** the locking devices consists of resilient tongues (11, 12, 13) over which a movement can take place in both directions and which lock the slide (8) by a lateral engagement.

10. Name tag according to one of claims 1 to 9, **characterized in that** the guide grooves are provided by recesses in a rear wall and wherein said rear wall can be fitted onto the front wall, e.g. by snapping lock, by clamping lock or by gluing.

## Revendications

1. Plaque d'identification avec fenêtre de visualisation (4) dans la face avant (1) et une pince de fixation (6) sur la face arrière (5), ladite pince comprenant un bras de serrage élastique (6") avec un pied adjacent (7) monté de manière pivotant sur la face arrière, **caractérisée en ce que**
- ledit pied est muni d'un élément de glissement (8) et
- la face arrière présente une première rainure (9) de guidage s'étendant en direction transversale de la plaque et une deuxième rainure (10) de guidage dérivant à angle droit de la première, les rainures de guidage étant configurées de manière à assurer que l'élément de glissement ne puisse quitter la rainure et que le pied ne puisse pivoter latéralement par rapport à l'axe de la rainure respective, mais permettant un pivotement d'au moins 90° du pied, et par conséquent de la pince de fixation, au point de croisement (P₁) des deux rainures de guidage.

2. Plaque d'identification selon la revendication 1, **caractérisée en ce que** le point de croisement (P₁) des deux rainures de guidage (9, 10) est situé à mi-longueur de la rainure de guidage s'étendant en direction transversale de la plaque.

3. Plaque d'identification selon la revendication 1 ou 2, **caractérisée en ce que** la rainure de guidage transversale est décalée vers un côté par rapport à l'axe médiane transversale de la plaque.

4. Plaque d'identification selon l'une des revendications 1 - 3, **caractérisée en ce que** ledit pied (7) peut être pivoté de 180°.

5. Plaque d'identification selon l'une des revendications 1 - 4, **caractérisée par** les moyens pour bloquer le pied (7) respectivement son élément de glissement (8) au moins dans chaque position terminale (P₂, P₃, P₄) dans les rainures de guidage afin d'éviter tout déplacement involontaire.

6. Plaque d'identification selon l'une des revendications 1 - 5, **caractérisée en ce que** la pince est une pince croco avec bras élastique (6") et pied (7) avec élément de glissement (8) en forme de I.

7. Plaque d'identification selon l'une des revendications 1 - 5, **caractérisée en ce que** la pince (6) présente un bras élastique (6") avec pied en forme d'un U-couché.

8. Plaque d'identification selon l'une des revendications 5 - 7, **caractérisée en ce que** les moyens de blocage comprennent des bossages coopérant avec des creux correspondants.

9. Plaque d'identification selon l'une des revendications 5 - 7, **caractérisée en ce que** les moyens de blocage comprennent des lames élastiques (11, 12, 13) franchissables dans les deux directions qui bloquent l'élément de glissement (8) par engagement latéral.

10. Plaque d'identification selon l'une des revendications 1 - 9, **caractérisée en ce que** les rainures de guidage sont formées par des évidements dans une paroi arrière de la plaque, la paroi arrière pouvant être montée sur la paroi avant de la plaque, par exemple par fixation à déclic, fixation par serrage ou par collage.
